# EUROPÄISCHE PATENTSCHRIFT

(11) **EP 0 209 837 B1**
(45) Veröffentlichungstag und Bekanntmachung des Hinweises auf die Patenterteilung: **17.05.1989**
(21) Anmeldenummer: 86109698.0
(22) Anmeldetag: 15.07.1986
(51) Int. Cl.: H01H 50/28

(54) **Elektromagnetisches Relais**
Electromagnetic relay
Relais électromagnétique

(30) Priorität: 18.07.1985 DE 3525716
(43) Veröffentlichungstag der Anmeldung: 28.01.1987
(73) Patentinhaber: SIEMENS AKTIENGESELLSCHAFT, 80333 München (DE)
(72) Erfinder: Müller, Erwin, Dipl.-Ing. (FH), D-8000 München 71 (DE); Ruhland, Alois, Ing., D-8024 Oberhaching (DE)

(56) Entgegenhaltungen:
- DE-U- 8 235 283
- FR-A- 2 180 841
- GB-A- 1 439 425
- US-A- 1 577 031

## Beschreibung

Die Erfindung betrifft ein elektromagnetisches Relais mit einer Spule, einem neben der Spule sich parallel zu Spulenachse erstreckenden, flachen Jochschenkel, einem ebenfalls flachen, stimseitig vor der Spule angeordneten und an einer Lagerkante des Jochschenkels gelagerten Anker sowie mit einer als Blattfeder ausgebildeten, zwei im wesentlichen rechtwinkelig zueinander verlaufende Schenkel aufweisenden Ankerhaltefeder, die mit ihrem ersten Schenkel flach auf dem Jochschenkel aufliegt, auf diesem befestigt ist und sich über die Lagerkante hinaus erstreckt, mit einem bogenförmigen Mittelabschnitt um die Lagerstelle herum zur Oberfläche des Ankers verläuft und mit ihrem zweiten Schenkel flach auf dem Anker aufliegend befestigt ist.

Ein derartiges Relais ist in dem DE-U 8 235 283 beschrieben. Bei diesem und bei anderen bekannten Relais dieser Art besteht das Problem, daß der Anker lediglich durch die relativ weiche Blattfeder in der Lagerung gehalten ist und daß er bei Erschütterungen und Stößen aus dem Lager heraus geschleudert wird, wobei er sich am Gehäuse verhaken oder auch die Blattfeder deformieren kann. Damit ist die Funktionssicherheit für bestimmte Anwendungsfälle nicht mehr gewährleistet.

Es ist zur Lösung dieses Problems bereits vorgeschlagen worden, den Anker und das Joch mit ineinandergreifenden Vorsprüngen und Ausklinkungen zu versehen, um auf diese Weise den Anker gegen ein zu starkes Abheben vom Lager zu sichern. Auch in diesem Fall besteht teilweise noch die Gefahr von Verhakungen des Ankers bei starken Stößen, die man allenfalls durch eine sehr komplizierte Gestaltung der Teile vermeiden kann. Auch das Anbringen zusätzlicher Sicherungselemente würde den Aufwand für die Herstellung des Relais in unerwünschter Weise erhöhen.

Aufgabe der Erfindung ist es deshalb, ein Relais der eingangs genannten Art so auszugestalten, daß ohne zusätzliche Teile und mit verhältnismäßig einfacher Formgebung der Lagerelemente der Anker gegen ein unerwünschtes Abheben vom Joch bei Stößen gesichert ist.

Erfindungsgemäß wird diese Aufgabe dadurch gelöst, daß die Abschlußkante des Ankers im Bereich der Lagerstelle mindestens einen über die Lagerkante vorspringenden, die Ebene des ersten Federschenkels schneidenden und mit mindestens einem entsprechend freigeschnittenen Abschnitt des ersten Federschenkels ineinandergreifenden Vorsprung aufweist, wobei jeweils die Abschlußkante des freigeschnittenen Federabschnitts parallel zur Ankeroberfläche verläuft und als Abstützung für den Anker bei einer unzulässigen, von der Lagerkante weggerichteten Bewegung dient.

Der zum Abfangen des Ankers freigeschnittene Abschnitt des ersten Federschenkels liegt in dem Bereich, der sich parallel zum Joch über die Lagerstelle hinaus erstreckt, wobei bei Stoßbewegungen des Ankers dieser genau in Richtung des ersten Federschenkels auf die Abschlußkanten des freigeschnittenen Federabschnitts auftrifft. In dieser Richtung, also in Längsrichtung des Federmaterials, kann die Feder hohe Zugkräfte ohne Deformati^{:} on aufnehmen. Der Anker wird also bei einer Stoßbewegung in Richtung des Jochschenkels zuverlässig durch die Blattfeder gehalten.

Um die unvermeidlichen Toleranzen zu berücksichtigen und die Bewegung des Ankers beim normalen Schalten nicht zu behindern, ist zweckmäßigerweise zwischen der Abschlußkante des freigeschnittenen Federabschnitts und der Ankeroberfläche ein Abstand vorgesehen, der der höchstzulässigen Bewegung des Ankers aus dem Lager heraus entspricht. In der bevorzugten Ausführungsform der Erfindung weist der erste Federschenkel an beiden Seitenkanten jeweils einen freigeschnittenen, nasenförmigen Abschnitt auf, der jeweils mit einem seitlichen Vorsprung des Ankers ineinandergreift. Bei einer anderen vorteilhaften Ausführungsform ist der freigeschnittene Federabschnitt als fensterförmige Ausnehmung der Blattfeder ausgebildet, in welche ein nasenförmiger Fortsatz des Ankers eingreift. Bei jeder dieser Ausführungsformen kann außerdem die Abschlußkante des freigeschnittenen Federabschnitts an einem beidseitig freigeschnittenen, aus der Ebene des Federschenkels herausbiegbaren Lappen vorgesehen sein. In diesem Fall kann der erwähnte Abstand zwischen der Abschlußkante und der Ankeroberfläche gegebenenfalls durch Biegen des Lappens eingestellt werden.

In weiterer Ausgestaltung des Relais kann an der dem Joch zugewandten Ankerseite eine nasenförmige Warze angeprägt sein, welche einen vorgegebenen Abstand gegenüber der Lagerkante des Joches aufweist und sich bei Stößen des Ankers in seiner Längsrichtung am Joch abstützt. Auf diese Weise wird eine Stoßsicherung des Ankers bei Bewegungen senkrecht zur Jochebene erreicht.

Die Erfindung wird nachfolgend an Ausführungsbeispielen anhand der Zeichnung näher erläutert. Es zeigt
Fig. 1 ein erfindungsgemäß gestaltetes Relais in Seitenansicht, teilweise geschnitten,
Fig. 2 eine perspektivische Ansicht des Lagerbereichs des Relais in vergrößerter Darstellung,
Fig. 3 und 4 weitere Ausführungsformen des Lagerbereichs des Relais in einer mit Fig. 2 vergleichbaren Darstellung,
Fig. 5 eine Schnittansicht V-V aus Fig. 4.

Das in Fig. 1 dargestellte Relais besitzt einen Spulenkörper 1 als Grundkörper, der eine Wicklung 2 trägt und an einem Flansch einen taschenförmigen Fortsatz 3 zur Aufnahme des Kontaktsatzes besitzt. Das Magnetsystem wird von einem Kern 4, einem winkelförmigen Joch 5 und einem plattenförmigen Anker 6 gebildet, wobei der letztere mit dem verbreiterten Polende 4a des Kerns 4 einen Arbeitsluftspalt 7 bildet. Der Jochschenkel 5a, der sich oberhalb der Spulenwicklung parallel zur Spulenachse erstreckt, trägt eine Ankerhaltefeder 8 mit einem ersten, auf dem Jochschenkel 5a aufliegenden Federschenkel 8a und einem zweiten, auf dem Anker aufliegenden Federschenkel 8b. Mit ihrer Verlängerung 8c dient diese Ankerhaltefeder 8 gleichzeitig als Kontaktfeder, welche in den taschenförmigen Fortsatz 3 des Spulenkörpers 1 hineinreicht und dort ein Kontaktstück 9 trägt, welches mit einem Kontaktstück 10 eines Gegenkontaktelementes 11 zusammenwirkt. Ein Anschlußelement für die Ankerhalte- bzw. Kontaktfeder 8 ist in nicht dargestellter Weise vom Federschenkel 8a zur Anschlußseite des Relais geführt. In üblicher Weise besitzt das Relais außerdem Spulenanschlußstifte 12.

Die Ankerhaltefeder 8 ist mit ihrem ersten Federschenkel 8a an der Befestigungsstelle 13 auf den Jochschenkel 5a aufgeschweißt oder genietet und mit ihrem zweiten Federschenkel 8b an der Stelle 14 mit dem Anker 6 verschweißt oder vernietet. Zwischen den beiden Ankerschenkeln 8a und 8b ist ein bogenförmiger Mittelteil 8d vorgesehen, der zunächst als geradlinige Verlängerung des ersten Ankerschenkels parallel zum Jochschenkel 5a über die an diesem Jochschenkel ausgebildete Lagerkante 15 hinaus verläuft, dann in einem Bogen zur Ankeroberfläche gekrümmt ist und dort in den zweiten Federschenkel 8b übergeht. Im Bereich der Lagerung schneidet die Ankerebene die Ebene des ersten Federschenkels 8a bzw. des Mittelteils 8d, wobei ein freigeschnittener Abschnitt der Ankerhaltefeder 8 mit einem oder mehreren Vorsprüngen 6a des Ankers ineinandergreift. Dadurch wird gewährleistet, daß der Anker bei Stößen nicht in Richtung parallel zur Spulenachse von der Lagerkante 15 abheben kann. Die Abschlußkante 16 des freigeschnittenen Federabschnitts besitzt gegenüber der Ankeroberfläche einen Abstand a, der die höchstzulässige Bewegungsmöglichkeit des Ankers in der erwähnten Richtung parallel zur Spulenachse begrenzt. Die genaue Ausgestaltung der Ankerhaltefeder 8 und des Ankers im Lagerbereich wird unten anhand der weiteren Figuren noch näher erläutert.

Um eine Bewegung bei Stößen senkrecht zur Spulenachse ebenfalls zu verhindern, ist am Anker an der zur Spule hin gewandten Seite eine Nase 17 angeprägt, welche bei entsprechenden Stößen am Jochschenkel 5a anschlägt und eine weitere Bewegung des Ankers verhindert. Diese Nase 17 besitzt gegenüber der Unterseite des Jochschenkels 5a einen Abstand b, welcher die höchstzulässige Ankerbewegung in Richtung senkrecht zur Spulenachse (in der Zeichnung nach oben) festlegt. Durch die Abstände a und b wird sichergestellt, daß auch unter Berücksichtigung der Fertigungstoleranzen die normale Schaltbewegung des Ankers nicht durch unzulässig hohe Reibung behindert wird.

In Fig. 2 ist die Lagerstelle des in Fig. 1 beschriebenen Relais perspektivisch dargestellt. Der auf der Jochkante 15 gelagerte Anker 6 besitzt beiderseits des Mittelabschnitts 8d der Ankerhaltefeder 8 einen Fortsatz 6a, deren Ebene sich mit der Ebene der Ankerhaltefeder in diesem Bereich überschneidet. Die Ankerhaltefeder besitzt beiderseits freigeschnittene Abschnitte in Form von Abfangnasen 18, deren Unterseite jeweils die bereits er wähnte Abschlußkante 16 ausgebildet ist. Diese Abschlußkante 16 verläuft jeweils parallel zur Oberfläche des Ankers 6 bzw. der Ankerfortsätze 6a und besitzt diesen gegenüber den in Fig. 1 beschriebenen Abstand a. Bei Stößen in Richtung parallel zur Spulenachse schlägt der Anker also gegen die Abfangnasen 18 und kann dadurch über den Abstand a hinaus nicht aus der Lagerung herausbewegt werden.

Der Gestaltung der ineinandergreifenden Teile von Ankerhaltefeder und Anker kann natürlich in verschiedener Weise abgewandelt werden. So ist in Fig. 3 eine Ankerhaltefeder 28 dargestellt, die in ihrem Mittelbereich 28d einen freigeschnittenen Abschnitt in Form einer fensterförmigen Ausnehmung 29 besitzt, in welchen ein nasenförmiger Fortsatz 26a des Ankers 26 eingreift. Die Kante 30 besitzt in diesem Fall den bereits erwähnten Abstand a gegenüber der Oberfläche der Nase 26a, um den Bewegungsspielraum des Ankers wie in dem vorhergehenden Beispiel zu begrenzen.

Fig. 4 zeigt eine weitere Ausgestaltung der Ausführungsform von Fig. 3, wobei in der fensterförmigen Ausnehmung 29 der Ankerhaltefeder 28 ein freigeschnittener Lappen 31 vorgesehen ist, der an seiner Unterseite eine Abschlußkante 32 als Anschlag für die Ankemase 26a bildet. Der Lappen 31 kann nach außen gebogen werden, um den Abstand a auf ein gewünschtes Maß einzustellen. In der Schnittfigur von Fig. 5 ist dies nochmals gezeigt.
1 Spulenkörper
2 Wicklung
3 Fortsatz
4 Kern
   4a Polende
5 Joch
   5a Jochschenkel
6 Anker
   6a Vorsprung
7 Arbeitsluftspalt
8 Ankerhaltefeder
   8a, 8b Federschenkel
   8c Verlängerung
   8d Mittelteil
9, 10 Kontaktstücke
11 Gegenkontaktelement
12 Spulenanschlußstift
13 Befestigungsstelle
14 Schweißstelle
15 Lagerkante
16 Abschlußkante
17 Nase
18 Abfangnase
26 Anker
   26a Fortsatz
28 Ankerhaltefeder
   28d Mittelbereich
29 Ausnehmung
30 Kante
31 Lappen
32 Abschlußkante
a, b Abstände

## Patentansprüche

1. Elektromagnetisches Relais mit einer Spule (1, 2), einem neben der Spule sich parallel zur Spulenachse erstreckenden, flachen Jochschenkel (5a), einem ebenfalls flachen, stirnseitig vor der Spule angeordneten und an einer Lagerkante (15) des Jochschenkels (5a) gelagerten Anker (6) sowie mit einer als Blattfeder ausgebildeten, zwei im wesentlichen rechtwinkelig zueinander verlaufende Schenkel aufweisenden Ankerhaltefeder (8), die mit ihrem ersten Schenkel (8a) flach auf dem Jochschenkel (5a) aufliegt, auf diesem befestigt ist und sich über die Lagerkante (15) hinaus erstreckt, mit einem bogenförmigen Mittelabschnitt um die Lagerstelle herum zur Oberfläche des Ankers (6) verläuft und mit ihrem zweiten Schenkel (8b) flach auf dem Anker aufliegend befestigt ist, dadurch gekennzeichnet, daß der Anker (6; 26) im Bereich der Lagerstelle mindestens einen über die Lagerkante (15) vorspringenden, die Ebene des ersten Federschenkels (8a; 28a) schneidenden und mit mindestens einem entsprechend freigeschnittenen Abschnitt (18; 29) des ersten Federschenkels ineinandergreifenden Vorsprung (6a; 26a) aufweist, wobei jeweils die Abschlußkante (16; 30; 32) des freigeschnittenen Federabschnitts parallel zur Ankeroberfläche verläuft und als Abstützung für den Anker (6; 26) bei einer von der Lagerkante (15) weggerichteten Bewegung dient.

2. Relais nach Anspruch 1, dadurch gekennzeichnet, daß die Abschlußkante (16; 30; 32) des freigeschnittenen Federabschnitts jeweils einen vorgegebenen Abstand (a) gegenüber der Oberfläche des Ankervorsprungs (6a; 26a) aufweist.

3. Relais nach Anspruch 1 oder 2, dadurch gekennzeichnet, daß der erste Federschenkel (8a; 28a) an beiden Seitenkanten jeweils einen nasenförmigen Abfangabschnitt (18) aufweist, der jeweils mit ei nem seitlichen Vorsprung (6a) des Ankers ineinandergreift.

4. Relais nach Anspruch 1 oder 2, dadurch gekennzeichnet, daß der freigeschnittene Federabschnitt als fensterförmige Ausnehmung (29) der Blattfeder (28) ausgebildet ist, in welche ein nasenförmiger Fortsatz (26a) des Ankers eingreift.

5. Relais nach einem der Ansprüche 1 bis 4, dadurch gekennzeichnet, daß die Abschlußkante (32) des freigeschnittenen Federabschnitts (29) an einem beidseitig freigeschnittenen, aus der Ebene des Federschenkels (28a) herausbiegbaren Lappen (31) vorgesehen ist.

6. Relais nach einem der Ansprüche 1 bis 5, dadurch gekennzeichnet, daß an der dem Joch zugewandten Seite des Ankers (6) eine Nase (17) angeprägt ist, welche bei Bewegung des Ankers in einer zur Spulenachse senkrechten Richtung am Joch (5) anstößt.

## Claims

1. Electromagnetic relay having a coil (1, 2), a flat yoke limb (5a) extending parallel to the coil axis beside the coil, a likewise flat armature (6) arranged on the end face in front of the coil and mounted on a bearing edge (15) of the yoke limb (5a), and having an armature-holding spring (8) designed as a leaf spring and having two limbs running essentially at right angles to one another, which armature-holding spring lies with its first limb (8a) flat on the yoke limb (5a), is fastened on the latter and extends beyond the bearing edge (15), runs with an arcuate central section around the bearing point to the surface of the armature (6) and is fastened with its second limb (8b) so as to lie flat on the armature, characterized in that the armature (6; 26) has in the region of the bearing point at least one projection (6a; 26a) projecting over the bearing edge (15), intersecting the plane of the first spring limb (8a; 28;) and mutually engaging with at least one correspondingly cut-free section (18; 29) of the first spring limb, the end edge (16; 30; 32) of the cut-free spring section in each case running parallel to the surface of the armature and serving as a support for the armature (6; 26) in the case of a movement directed away from the bearing edge (15).

2. Relay according to Claim 1, characterized in that the end edge (16; 30; 32) of the cut-free spring section has in each case a predetermined distance (a) with respect to the surface of the armature projection (6a; 26a).

3. Relay according to Claim 1 or 2, characterized in that the first spring limb (8a; 28a) has on both side edges in each case a nose-shaped catch section (18) which in each case mutually engages with a lateral projection (6a) of the armature.

4. Relay according to Claim 1 or 2, characterized in that the cut-free spring section is designed as a window-like recess (29) of the leaf spring (28) into which a nose-shaped prolongation (26a) of the armature engages.

5. Relay according to one of Claims 1 to 4, characterized in that the end edge (32) of the cut-free spring section (29) is provided on a tab (31) which is cut free on both sides and can be bent out of the plane of the spring limb (28a).

6. Relay according to one of Claims 1 to 5, characterized in that there is embossed on the side of the armature (6) facing the yoke a nose (17) which strikes against the yoke (5) when the armature moves in a direction perpendicular to the coil axis.

## Revendications

1. Relais électromagnétique comportant une bobine (1, 2), une branche plate de culasse (5a), qui s'étend à côté de la bobine, parallèlement à l'axe de cette dernière, une armature également plate (6), qui est disposée sur le côté frontal de la bobine et est portée par une arête de support (15) de la branche de culasse (5a), ainsi qu'un ressort (8) de support de l'armature, qui est constitué par un ressort en forme de lame, comporte deux branches sensiblement perpendiculaires entre elles et s'appuie, par sa première branche (8a), à plat sur la branche de culasse (5a), est fixée sur cette dernière et s'étend audelà de l'arête de support (15), et une section médiane cintrée en arc de cercle entourant la surface de l'armature (6) et fixée à plat sur l'armature, au moyen de sa seconde branche (8b), caractérisé par le fait que l'armature (6; 26) comporte, au voisinage de la zone de support, au moins une partie saillante (6a; 26a), qui fait saillie au-delà de l'arête de support (15), coupe le plan de la première branche (8a; 28a) du ressort et engrène avec au moins une section (18; 29), dégagée de façon correspondante, de la première branche du ressort, l'arête terminale respective (16; 30; 32) de la section dégagée du ressort s'étendant parallèlement à la surface de l'armature et servant d'appui pour l'armature (6; 26) lors d'un déplacement exécuté à partir de l'arête de support (15).

2. Relais suivant la revendication 1, caractérisé par le fait que l'arête terminale (16; 30; 32) de la section dégagée du ressort est située respectivement à une distance prédéterminée (a) de la surface de la partie saillante (6a; 26a) de l'armature.

3. Relais suivant la revendication 1 ou 2, caractérisé par le fait que la première branche (8a; 28a) du ressort possède, au niveau de chacun de ses deux bords latéraux, une section d'appui en forme de bec (18), qui engrène respectivement avec une partie saillante latérale (6a) de l'armature.

4. Relais suivant la revendication 1 ou 2, caractérisé par le fait que la section dégagée du ressort est agencée sous la forme d'un évidement en forme de fenêtre (29) du ressort en forme de lame (28), dans laquele s'engage un prolongement en forme de nez (26a) de l'armature.

5. Relais suivant l'une des revendications 1 à 4, caractérisé par le fait que l'arête terminale (32) de la section dégagée (29) du ressort est prévue sur une languette (31), formée par découpage sur ses deux côtés et pouvant être repliée à partir du plan de la branche (28a) du ressort.

6. Relais suivant l'une des revendications 1 à 5, caractérisé par le fait qu'un élément en forme de nez (17), qui vient s'appliquer sur la culasse (5) lors d'un déplacement de l'armature dans une direction perpendiculaire à l'axe de la bobine, est formé par estampage sur la face de l'armature (6), tournée vers la culasse.
